# DEMANDE DE BREVET EUROPEEN

(11) **EP 0 128 990 A1**
(43) Date de publication de la demande: **27.12.1984**
(21) Numéro de dépôt: 83401281.7
(22) Date de dépôt: 21.06.1983
(51) Int. Cl.: H01R 13/04

(54) **Broche conductrice pour fiche de courant électrique**

(71) Demandeur: CEMREP, F-88250 La Bresse (FR)
(72) Inventeur: Dupays, Daniel, F-88250 La Bresse Vosges (FR)
(74) Mandataire: Chevallier, Robert Marie Georges (FR)

(57) **Abrégé**

Elle présente un cylindre creux (1) à bout arrondi (2) et une partie cylindrique (3) de moindre grosseur raccordée au cylindre creux (1) par un tronc de cône (4) et se terminant par un collet (5) évasé vers l'extérieur, la paroi ayant une épaisseur sensiblement constante en tous points par suite d'une fabrication par emboutissage profond à partir d'un flan plat.

## Description

Broche conductrice pour fiche de courant électrique.

L'invention a pour objet une broche conductrice pour fiche de courant électrique ou pour tout moyen analoque de connexion servant au raccordement d'un appareil ou d'un instrument électrique quelconque.

Plus précisément, l'invention se rapporte à une Proche de type cylindrique dont les dimensions sont fixées par des normes, par exemple la norme CEE7 .

Jusqu'à présent, les broches utilisées sont réalisées par décolletage dans une tige de matière convenable, généralement du laiton.

Le but principal de l'invention est de supprimer toute perte de matière par usinage et de parvenir à une broche plus simple, de prix de revient économique.

Une broche conforme à l'invention est un cylindre creux ayant une première partie extrême arrondie et une seconde partie extrême se présentant comme une partie cylindrique de diamètres intérieur et extérieur plus faibles se terminant de préférence par un collet évasé extérieurement.

L'épaisseur de la paroi d'une broche selon l'invention est sensiblement constante en tous points. Cette broche est obtenue par emboutissage profond d'un flan plat ; le rapport entre la longueur et le diamètre extérieur est supérieur à 4, de préférence de l'ordre de 5 environ.

On donnera maintenant une description d'une broche conforme à l'invention en se reportant au dessin annexé dans lequel :
- la figure 1 est une vue en coupe longitudinale d'une broche selon l'invention ,
- la figure 2 est une vue analogue à la figure 1 montrant en plus une extrémité d'un fil à plusieurs conducteurs réuni à cette broche.

Une broche de connexion conforme à l'invention est creuse avec une épaisseur de paroi sensiblement égale en tous points. Elle se présente comme un cylindre creux 1 ayant une première extrémité 2 arrondie en demi-sphère creuse et une partie extrême opposée qui est une partie cylindrique de diamètres intérieur et extérieur plus faibles.

Les deux cylindres creux 1 et 3 sont raccordés par un tronc de cône 4 et le cylindre 3 se termine à l'oppose par un collet 5 évasé vers l'extérieur.

Dans l'ensemble le rapport entre la longueur et le diamètre extérieur le plus fort est de l'ordre de environ. Cette broche est obtenue par emboutissage profonc d'un flan plat qui donne naissance à un cylindre creux de diamètre constant terminé par l'extrémité arrondie 2. Ensuite une opération de rétreint fait apparaître la partie cylindrique 3 de diamètre plus faible en même temps que le tronc de cône 4 et le collet 5.

La longueur de la partie cylindrique 3 correspond à la longueur des conducteurs dénudés 6 d'un fil électrique 7 auquel on fixe la broche. Le collet 5 facilite l'introduction des conducteurs dans la partie cylindrique 3. La fixation se fait ensuite par tout moyen connu: sertissage à froid ou à chaud, soudure, .....

## Revendications

1. Broche de connexion électrique ayant une première partie extrême arrondie et une seconde partie extrême prévue pour la fixation des conducteurs d'un fil électrique, caractérisée en ce qu'elle présente un cylindre creux (1) terminé par l'extrémité arrondie (2) et une partie cylindrique creuse (3) de grosseur plus faible raccordée au cylindre (1) par un tronc de cône (4).

2. Broche selon la revendication 1 caractérisée en ce que la partie cylindrique creuse (3) est terminée par un collet (5) évasé vers l'extérieur.

3. Broche selon l'une quelconque des revendications 1, 2 caractérisée en ce qu'elle a une épaisseur de paroi sensiblement constante en tous points.

4. Broche selon l'une quelconque des revendications 1 à 3 caractérisée en ce qu'elle est obtenue par emboutissage profond d'un flan plat, la partie cylindrique (3) plus mince résultant d'un rétreint ultérieur.
